# EUROPÄISCHE PATENTSCHRIFT

(11) **EP 0 171 423 B1**
(45) Veröffentlichungstag und Bekanntmachung des Hinweises auf die Patenterteilung: **04.05.1988**
(21) Anmeldenummer: 85901049.8
(22) Anmeldetag: 12.02.1985
(51) Int. Cl.: A61H 23/00, H04R 1/00

(54) **APPARAT ZUR ÄUSSEREN BEHANDLUNG VON KÖRPERTEILEN MIT AKUSTISCHEN WELLEN**
APPARATUS FOR THE EXTERNAL TREATMENT OF BODY PARTS BY MEANS OF ACOUSTIC WAVES
APPAREIL DE TRAITEMENT EXTERNE DE PARTIES DU CORPS PAR DES ONDES ACOUSTIQUES

(30) Priorität: 14.02.1984 HU 58184
(43) Veröffentlichungstag der Anmeldung: 19.02.1986
(73) Patentinhaber: SZEGHEO, Miklos, H-1016 Budapest (HU)
(72) Erfinder: SZEGHEO, Miklos, H-1016 Budapest (HU)
(74) Vertreter: Viering, Jentschura & Partner
(86) Internationale Anmeldenummer: HU8500006
(87) Internationale Veröffentlichungsnummer: WO8503634

(56) Entgegenhaltungen:
- CH-A- 130 570
- DE-A- 2 742 600
- DE-C- 856 899
- DE-C- 939 046
- FR-A- 1 005 673
- FR-A- 1 005 674
- US-A- 2 283 285
- US-A- 3 978 941

## Beschreibung

Die Erfindung betrifft einen Apparat zur äußeren Behandlung von Körperteilen mit akustischen Wellen, insbesondere zur Behandlung von Körperteilen mit Stauung, Gefäßverengungen und/ oder zur Reizung von Nervenzentren.

Akustische Wellen wurden in der Therapie bisher ausschließlich im Bereich von Ultraschallfrequenzen verwendet (z. B. FR-A-1 005 673), besonders zur Heilbehandlung von Schwerhörigkeit oder von rheumatischen und Gelenkerkrankungen. Zur Behandlung von Kreislaufstörungen, besonders zur Behandlung von an Gliedmaßen auftretenden Gefäßverengungen oder von aus sonstigen Gründen unzureichend mit Blut versehenen Körperteilen mit Stauungen wurden bisher medikamentöse Behandlungen eingesetzt. In schwereren Fällen konnten die Störungen nur auf chirurgischem Wege behandelt werden. Der chirurgische Eingriff bedeutete in vielen Fällen die Amputation des infolge der Gefäßverengung abgestorbenen Glieds.

Forscher beschäftigen sich intensiv in aller Welt mit der Erarbeitung einer wirksameren Methode zur Heilung von Kreislaufstörungen und Erkrankungen des Adernsystems.

Der Erfindung wurde das Ziel gesetzt einen Apparat zu schaffen, mit dessen Hilfe die erwähnten Erkrankungen mit den früheren Methoden verglichen mit einer erhöhten Wirksamkeit geheilt werden können.

Die Erfindung beruht auf der Erkenntnis, daß zur Behandlung von stauenden, unter Gefäßverengung leidenden Körperteilen die akustischen Wellen mit bestem Erfolg verwendet werden können, falls Rechteckwellen mit einer Frequenz zwischen 1 und 1 000 Hz angewendet werden. Es wurde weiterhin erkannt, daß eine weitere Heilwirkung erreicht werden kann, wenn die akustischen Wellen auf die sich an der Körperfläche befindenden Nervenzentren gerichtet werden.

Das gesetzte Ziel wird mit Hilfe des erfindungsgemäßen Apparat gemäß dem Patentanspruch 1 erreicht. Bevorzugte Ausgestaltungen der Erfindung sind gegenstand der Unteransprüche.

Die Öffnung des Gehäuses liegt zweckmäßig in der Achse der Schallquelle und wird auf den zu behandelnden Körperteil gerichtet. Mit Hilfe des Behandlungskopfes kann realisiert werden, daß die durch die Öffnung austretenden akustische Schallfrequenzwellen unmittelbar auf den kranken Körperteil, der unter Stauung oder Gefäßverengung leidet, gerichtet werden können.

Bei der Ausführungsform der Erfindung nach Anspruch 3, wonach die Schallquelle innerhalb des Gehäuses in Richtung der Zylinderachse verstellt werden kann und an die Innenfläche des Gehäuses abdichtend angepaßt ist, ist durch die Verstellung der Schallquelle innerhalb des zylindrischen Rohrs die Möglichkeit geboten, daß vor der auf den zu behandelnden Körperteil zu richtenden Öffnung an vorbestimmten Stellen sich Knotenpunkte der akustischen Wellen ausbilden können, was eine nochwirksamere Behandlung der kranken Körperteile ermöglicht.

Als Schallquelle wird vorzugsweise ein Lautsprecher verwendet, weil ein solcher äußerst einfach und billig als Schallquelle eingesetzt werden kann.

Der Schalter nach Anspruch 7 kann mit der Hand betätigt werden, aber es scheint zweckmäßiger, einen Zeitreglerschalter zu verwenden, dem die Dauer der Behandlung im voraus eingestellt werden kann.

Der Schallfrequenzgenerator ist ein Rechteckwellengenerator mit veränderlicher Frequenz. Die Erfahrungen haben gezeigt, daß der zu behandelnde Körperteil mit steil ansteigenden Rechteckwellensignalen mit erhöhter Wirksamkeit behandelt werden kann ; der Grund besteht vermutlich darin, daß während des steilen Anstiegs der Signale die Reaktion des Organismus anders als bei einem sinusförmigen Signalverlauf sich nicht ausbieden kann.

Versuche haben gezeigt, daß die zur Behandlung der kranken Körperteile geeignetesten Frequenzen im Bereich zwischen 1 Hz und 1 000 Hz liegen ; dementsprechend kann die Frequenz des Schallfrequenzgenerators des erfindungsgemäßen Apparats im Bereich zwischen 1 Hz und 1 000 Hz geändert werden.

Wir haben weiter beobachtet, daß die Temperaturen der behandelten Körperteile, die Wärmeempfindung des Patienten, während der Behandlungsdauer unterschiedlich sein können. In gewissen Fällen findet der Patient den betreffenden Körperteil kalt, in anderen Fällen warm, manchmal haben die Patienten ein Kribbelgefühl. Unsere Erfahrungen haben gezeigt, daß die Behandlung dann wirksam ist, wenn der Patient an dem behandelten Körperteil Wärme fühlt oder gleichzeitig ein Kribbelgefühl hat. Diese Wärmeempfindung kann an der Hautfläche, an dem behandelten Körperteil oder in der unmittelbaren Nähe der Behandlungsstelle mit einem Thermometer demonstriert werden. Dementsprechend gehört zu dem Apparat ein Thermometer, das an den behandelten Körperteil oder in der unmittelbaren Nähe desselben aufgelegt wird. Sollte der Thermometer eine Abkühlung zeigen, ist die Frequenz der Behandlung und/oder die Intensität der akustischen Wellen solange zu ändern, bis in dem behandelten Körperteil Wärme oder Kribbelgefühl wahrgenommen wird.

Eine mögliche Ausführungsform des Behandlungskopfes des erfindungsgemäßen Apparats wird anhand der Zeichnung näher erläutert. Die Figur stellt den Seitenansicht-Halbschnitt des Behandlungskopfes des erfindungsgemäßen Apparats dar.

Der Behandlungskopf weist ein Gehäuse 1 auf, das bei unserem Ausführungsbeispiel ein zylindrisches Rohr ist, dessen hinteres Ende mit einer Verschlußplatte 9 verschlossen ist, während an dem vorderen Ende ein mit einem Klemmring 4 an dem Gehäuse befestigter Vorsatz 3 angeordnet ist. An dem Vorsatz 3 ist eine Öffnung 14 ausgestaltet, die auf den zu behandelnden Körperteil gerichtet wird.

In dem Gehäuse 1 wird die Schallquelle von einem Lautsprecher 5 gebildet. Der Lautsprecher 5 ist im Gehäuse 1 an einem axial verschiebbaren Kolben 2 montiert. Die Position des Kolbens 2 in dem Gehäuse 1 kann mit Hilfe einer Schraube 8 fixiert werden ; die Schraube 8 bewegt sich in einer an dem Gehäuse 1 ausgestalteten axialen Nut 7.

Der Kolben 2 paßt sich an die Innenwand des Gehäuses 1 mit Hilfe einer Dichtung 11 vollkommen abgedichtet an.

Im Inneren des Gehäuses 1, in dem Raum hinter dem Kolben 2, ist ein Schalter 12 angeordnet, der über ein Kabel 13 den hier nicht dargestellten Schallfrequenzgenerator mit dem Lautsprecher 5 verbindet. Der Schalter 12 kann mit der Hand betätigt werden, aber ein Zeitreglerschalter - an dem die Dauer der Behandlung eingestellt wird - kann ebenfalls verwendet werden.

Der Vorsatz 3 an dem Gehäuse 1 (wie es aus der linken Seite der Figur ersichtlich ist) kann ausgetauscht werden. Zu dem Behandlungskopf gehört eine Vorsatzgarnitur, die aus Vorsätzen 3 mit Öffnungen 14 unterschiedlicher Größe besteht. Im Bedarfsfall kann der Vorsatz 3 - der durch das Abnehmer des Klemmringes 4 abgenommen werden kann - weggelassen werden ; in diesem Fall entspricht die Größe der Öffnung im wesentlichen dem Querschnitt des Gehäuses 1.

## Patentansprüche

1. Apparat zum äußeren Behandeln von Körperteilen mit Schallwellen, mit einem Behandlungskopf mit einem Gehäuse (1), in welchem eine Schallquelle (5) angeordnet ist, die an einen Schallfrequenzgenerator veränderbarer Frequenz angeschlossen und auf eine Öffnung (14) im Gehäuse (1) ausgerichtet ist, dadurch gekennzeichnet, daß der Schallgenerator ein Rechteckwellengenerator mit einer zwischen 1 und 1 000 Hz veränderbaren Frequenz ist.

2. Apparat nach Anspruch 1, dadurch gekennzeichnet, daß das Gehäuse (1) ein zylindrisches Rohr ist, in dessen Achse die Schallquelle (5) angeordnet ist.

3. Apparat nach Anspruch 2, dadurch gekennzeichnet, daß die Schallquelle (5) in Richtung der Zylinderachse verstellt werden kann und an die Innenwand des Gehäuses (1) abgedichtet angepaßt ist.

4. Apparat nach einem der Ansprüche 1 bis 3, dadurch gekennzeichnet, daß die Schallquelle ein Lautsprecher (5) ist.

5. Apparat nach einem der Ansprüche 1 bis 3, dadurch gekennzeichnet, daß zu dem Gehäuse mit Öffnungen (4) unterschiedlicher Größe ausgestaltete Vorsätze (3) gehören.

6. Apparat nach Anspruch 5, dadurch gekennzeichnet, daß die Vorsätze (3) mit einem geflanschten Klemmring (4) an dem Gehäuse (1) angeschlossen werden.

7. Apparat nach einem der Ansprüche 1 bis 6, dadurch gekennzeichnet, daß in dem Gehäuse (1), in dem Raum hinter der Schallquelle ein diese mit dem Schallfrequenzgenerator verbindender Schalter (12) angeordnet ist.

8. Apparat nach Anspruch 7, dadurch gekennzeichnet, daß der Schalter (12) ein Zeitreglerschalter ist.

9. Apparat nach einem der Ansprüche 1 bis 8, dadurch gekennzeichnet, daß ein Thermometer vorgesehen ist, das auf den behandelten Körperteil oder in die unmittelbare Nähe desselben aufgelegt wird.

## Claims

1. Apparatus for the external treatment of parts of the body by means of acoustic waves, comprising a treating head with a housing (1), in which there is arranged a sound source (5) which is connected to a sound frequency generator producing variable frequencies and is heading towards an opening (14) in the housing (1), characterized in that the sound frequency generator is a rectangular wave generator producing a frequency variable in the range between 1 Hz and 1 000 Hz.

2. Apparatus according to claim 1, characterized in that the housing (1) is a cylindrical tube, along the axis of which the sound source (5) is arranged.

3. Apparatus according to claim 2, characterized in that the sound source (5) can be adjusted in the direction of the cylinder axis and is fitted to the inside wall of the case (1) in a sealing way.

4. Apparatus according to one of the claims 1 to 3, characterized in that the sound source is a loud-speaker (5).

5. Apparatus according to one of the claims 1 to 3, characterized in that caps (3) having openings (4) of different sizes belong to the housing.

6. Apparatus according to claim 5, characterized in that the caps (3) are connected to the housing (1) via a flanged collar clamp (4).

7. Apparatus according to one of the claims 1 to 6, characterized in that in the housing (1) in the space behind the sound source there is provided a switch (12) connecting the sound source with the sound frequency generator.

8. Apparatus according to the claim 7, characterized in that the switch (12) is a time adjusting switch.

9. Apparatus according to one of the claims 1 to 8, characterized in that a thermometer is supplied, which is put on the treated part of the body or very close to it.

## Revendications

1. Dispositif pour le traitement de parties du corps humain avec des ondes sonores, avec une tête de traitement avec un boîtier (1), dans lequel est arrangée une source d'ondes sonores (5) qui est reliée avec un générateur de fréquences sonores produisant des fréquences variables et est alignée vers une ouverture (14) dans le boîtier (1), caractérisé en ce que le générateur de fréquences sonores est un générateur d'ondes rectangulaires produisant une fréquence variable entre 1 et 1 000 Hz.

2. Dispositif selon la revendication 1, caractérisé en ce que le boîtier (1) est un tube cylindrique, sur l'axe duquel est arrangée la source d'ondes sonores (5).

3. Dispositif selon la revendication 2, caractérisé en ce que la source d'ondes sonores (5) peut être ajustée dans la direction de l'axe du cylindre et est accommodée étanchée vers la paroi du boîtier (1).

4. Dispositif selon l'une des revendications 1 à 3, caractérisé en ce que la source d'ondes sonores est un haut-parleur (5).

5. Dispositif selon l'une des revendications 1 à 3, caractérisé en ce que des adapteurs (3) avec des ouvertures de différentes grandeurs font partie du boîtier.

6. Dispositif selon la revendication 5, caractérisé en ce que les adapteurs sont reliés au boîtier (1) avec une bague de serrage bridé.

7. Dispositif selon l'une des revendications 1 à 6, caractérisé en ce qu'un interrupteur (12) reliant le générateur de fréquences sonores avec la source sonore est arrangé dans l'espace derrière la source sonore.

8. Dispositif selon la revendication 7, caractérisé en ce que l'interrupteur est un interrupteur minuterie.

9. Dispositif selon l'une des revendications 1 à 8, caractérisé en ce qu'un thermomètre est prévu qui est appliqué sur ou près de la partie traitée du corps.
